# EUROPÄISCHE PATENTSCHRIFT

(11) **EP 0 907 812 B1**
(45) Veröffentlichungstag und Bekanntmachung des Hinweises auf die Patenterteilung: **19.01.2000**
(21) Anmeldenummer: 97928206.8
(22) Anmeldetag: 14.06.1997
(51) Int. Cl.: E04G 1/15, E04G 7/30

(54) **VERBINDUNGSVORRICHTUNG EINES AUFLAGERIEGELS**
SECURING DEVICE FOR A SUPPORTING BAR
SYSTEME D'ASSEMBLAGE D'UNE BARRE D'APPUI

(30) Priorität: 26.06.1996 DE 19625545
(43) Veröffentlichungstag der Anmeldung: 14.04.1999
(73) Patentinhaber: PLETTAC AG, 58829 Plettenberg (DE)
(72) Erfinder: BUSCH, Wolfgang, D-58097 Hagen (DE)
(74) Vertreter: Kutzenberger, Helga, Dr.
(86) Internationale Anmeldenummer: EP9703111
(87) Internationale Veröffentlichungsnummer: WO9749880

(56) Entgegenhaltungen:
- DE-U- 8 513 985
- DE-U- 8 536 459
- DE-U- 9 400 646
- FR-A- 2 288 199

## Beschreibung

Die vorliegende Erfindung betrifft eine Verbindungvorrichtung bzw. einen Auflageriegel, der aus einem Rohr mit jeweils einer solchen Verbindungsvorrichtung an den beiden Enden besteht. Mit der Verbindungsvorrichtung können horizontale und vertikale Gerüstelemente miteinander verbunden werden.
Die Verbindungsvorrichtung besteht aus einem Auflagekopf und einer Klemmvorrichtung und ist so ausgebildet, daß ihre Oberkante mit der des daran befestigten Rohrs auf einer Ebene ist. Ferner weist die Verbindungsvorrichtung Bolzen zur kraftschlüssigen Verbindung mit darüber einhängbaren Belägen auf. Durch diese konstruktiven Merkmale der Verbindungsvorrichtung ist es möglich, Beläge mit Löchern oder Ösen, die zum Einhängen in das Gerüst über die Bolzen der Auflageriegel geschoben werden, bis an die Ständerelemente heranzulegen, so daß nahezu kein Spalt zwischen Belag und Ständerelement entsteht. Darüberhinaus können die Auflageriegel in ihrer Länge so bemessen werden, daß auf Grund eines identisch einstellbaren Achsabstands der Ständerpaare eines Modulgerüstes zu dem Achsabstand eines Rahmengerüstes, Rahmen- und Modulgerüste miteinander kombiniert werden können.

Im Zuge zunehmender Arbeitssicherheitsvorschriften kommen Arbeitsgerüsten eine immer größer Bedeutung zu. Neben einer schnellen Montierbarkeit, werden bei Gerüsten hauptsächlich hohe Anforderungen an die Sicherheit gestellt. Diese Anforderungen sind in der DIN 4420 zusammengefaßt.

Bei Arbeitsgerüsten wird zwischen zwei Gerüsttypen, den sogenannten Rahmengerüsten und den sogenannten Modulgerüsten, unterschieden.
Die Rahmengerüste bestehen insbesondere aus vertikalen Rohrrahmenelementen, die mit direkt aussteifenden Belägen sowie Geländer- und Vertikaldiagonalstreben verbunden sind.

Abweichend davon haben die Modulgerüste als Vertikalständer Einzelrohre, die in regelmäßigen Abständen Haltevorrichtungen zum Einhängen von Auflageriegeln und Längs- und Diagonalstreben aufweisen. Jeweils zwei Ständer werden mittels der Auflageriegel, **der z.B. eine Verbindungsvorrichtung gemäß der FR-A-2 288 199 aufweist**, paarweise verbunden und jedes Ständerpaar in Längsrichtung mittels Längsstreben, einhängbaren Belägen und Diagonalen ausgesteift.

Auch beim Einhängen der Beläge gibt es unabhängig vom Gerüsttyp primär zwei Befestigungsarten.
Bei der einen Befestigungsart weisen die Beläge Löcher oder Ösen auf, die über Bolzen an dem Auflageriegel geschoben werden, wodurch eine kraftschlüssige Verbindung zwischen Auflageriegel und Belag entsteht.
Bei der anderen Befestigungsart verfügt der Auflageriegel über eine vorzugsweise durchgehende Nut, in die an dem Belag befestigte Hacken oder Klauen eingehängt werden, um eine Verbindung zwischen Belag und Auflageriegel herzustellen.

Neben der Sicherheit spielt die Kombinierbarkeit beider Gerüsttypen untereinander ein bedeutende Rolle, weil dadurch flexibler disponiert und komplizierte Bauwerke einfacher eingerüstet werden können. Dabei ist es vorteilhaft, wenn der Achsabstand des Ständerpaars eines Modulgerüstes mit dem festliegenden Achsabstand der vertikalen Rohrrahmenelemente der Rahmengerüste übereinstimmt.

Diese Kombinierbarkeit war bisher nur bei Gerüsten möglich, bei denen die Beläge über Haken oder Klauen verfügen, die in die Nut eines Auflageriegels eingehängt werden, da bei diesen Gerüsten der Achsabstand der Ständerpaare des Modulgerüstes identisch sein kann mit dem Achsabstand der vertikalen Rohrrahmenlemente des Rahmengerüstes.

Modulgerüste hingegen, bei denen die Beläge Löcher oder Ösen aufweisen, die zu ihrem Einhängen in das Gerüst über Bolzen an dem Auflageriegel geschoben werden, konnten bisher nur mit großem Aufwand mit Rahmengerüsten kombiniert werden. Insbesondere deshalb, weil der Auflageriegel und damit der Achsabstand des Ständerpaars des Modulgerüstes größer sein mußte als der Achsabstand eines entsprechenden Rahmengerüstes. Dadurch entstand als zusätzlicher Nachteil zwischen Ständerelement und der Belagaußenkante auch noch ein relativ großer Spalt mit einem entsprechenden Sicherheitsrisiko.

Der vorliegenden Erfindung liegt deshalb die Aufgabe zugrunde, für ein Modulgerüstsystem, bei dem die Beläge Löcher oder Ösen aufweisen, die zum Einhängen der Beläge in das Gerüst über Bolzen an dem Auflageriegel geschoben werden, die Verbindungsvorrichtung des Auflageriegels bzw den Auflageriegel so zu verändern, daß ein nahezu identischer Achsabstand der Ständerpaare des Modulgerüstes zu dem Achsabstand der vertikalen Rohrrahmenlemente des Rahmengerüstes erzielt werden kann und daß die Beläge möglichst nahe an die Ständerelemente herangelegt werden können.

Die Aufgabe wird erfindungsgemäß dadurch gelöst, daß die Verbindungsvorrichtung bestehend aus einem Auflagekopf und einer Klemmvorrichtung für horizontal verlaufende Gerüstelemente mit vertikalen Ständerelementen von kreisförmigem Querschnitt, konstruktiv so gestaltet ist, daß die Oberkante des Auflagekopfs auf einer Ebene mit der Oberkante des damit **verbundenen Rohrs des horizontal verlaufenden Gerüstelementes liegt** und daß der Auflagekopf Bolzen zur kraftschlüssigen Verbindung mit darüber einhängbaren Belägen aufweist.

Der erfindungsgemäße Auflagekopf hat in der Draufsicht vorzugsweise die Grundform eines stumpfen Keils, dessen Außenseiten bezogen auf die Mittelachse jeweils maximal in einen Winkel von 22,5°, vorzugsweise 22° oder weniger bilden.

Die Bolzen zur kraftschlüssigen Verbindung mit den Belägen befinden sich erfindungsgemäß jeweis links und rechts an der Außenseite des Auflagekopfs.

Die Bolzen sind erfindungsgemäß jeweis so ausgeflacht und in dem Auflagekopf integriert, daß die jeweilige Außenseite der Elemente die jeweilige Außenseite des Auflagekopfs nicht überragt.

Der bevorzugte Querschnitt der Bolzen ist in den **Fig. 3a** und **3b** dargestellt.

Die Bolzen werden vorzugsweise in die Gußform zur Herstellung der Verbindungsvorrichtung integriert.

Die Verbindungsvorrichtung wird vorzugeweise in den Haltevorrichtungen der Ständerelemente mit einem Keil festgeklemmt.

Ein weiterer Gegenstand der Erfindung ist ein Auflageriegel, der aus einem Rohr und jeweils einer erfindungsgemäßen Verbindungsvorrichtung an jedem beiden Ende des Rohres besteht.

Das Rohr hat vorzugsweise einen rechteckigen Querschnitt. Die Verbindungsvorrichtung kann an dem Rohr angeschraubt, angenietet oder angeschweißt werden.

Das Rohr weist außerdem auf der rechten und linken Seite Elemente zur kraftschlüssigen Verbindung mit den Belägen auf, die als Bolzen, vorzugsweise mit dem Querschnitt eines vierstrahligen Sterns, als sogenannter Sternbolzen, ausgebildet sind.

Die Beläge sind vorzugsweise Böden mit Löchern oder Ösen.

Die Vorteile der Erfindung sollen im folgenden anhand der Zeichnungen eines Ausführungsbeispiels erläutert weren.

In den Zeichnungen zeigt:
**Fig. 1** einen erfindungsgemäßer Auflageriegel mit den erfindungsgemäßen Verbindungsvorrichtungen in Seitenansicht und in Draufsicht.
**Fig. 2** den erfindungsgemäßen Auflageriegel mit den erfindungsgemäßen Verbindungsvorrichtungen mit eingehängten Belägen.
**Fig. 3** zwei erfindungsgemäße Auflageriegel angeordnet an einer Haltevorrichtung unter einem Winkel von 45° und Details des abgeflachten Bolzens.

In **Fig. 1** ist der erfindungsgemäße Auflageriegel für zwei Auflageböden mit den erfindungsgemäßen Verbindungsvorrichtungen dargestellt. Der Auflagekopf **1** wird in eine Haltevorrichtung **2**, die sich an dem Ständerelement **4** befindet, eingehängt und mit einem Keil **3**, der durch die Durchbrüche **5** hindurchgeschoben wird, festgeklemmt.
Der Auflagekopf **1** ist an dem Rohr **6**, das einen rechteckigen Querschnitt hat, festgeschweißt.
Der Auflagekopf **1** ist konstruktiv so ausgebildet, daß sich dessen Oberkannte **7** auf einer Ebene mit der Oberkannte **8** des daran anschließenden Rohrs **6** befindet. Ferner ist die Oberfläche **9** des Auflagekopfs **1** so ausgebildet, daß sie gemeinsam mit dem Grüstrohr die Auflagefläche für aufliegende Beläge bildet.
Die Draufsicht der **Fig. 1b** verdeutlicht, daß die Verbindungsvorrichtung keilförmig ist, wobei die Spitze des Keils abgeschnitten ist und die daraus resultierende Fäche **10** eine kraftschlüssige Verbindung mit dem Ständerelement **4** bildet. Die Außenseiten des Keils **11** bilden bezogen auf die Mittelachse einen Winkel von 22°, so daß es möglich ist, wie in der **Fig. 3a** dargestellt, an einer Haltevorrichtung zwei erfindungsgemäße Verbindungsvorrichtung, die zueinander einen Winkel von 45° bilden, anzubringen.
Um Beläge, die auf dem Rohr **6** und der Verbindungsvorrichtung **1** aufliegen, kraftschlüssig mit dieser verbinden zu können, weist die Verbindungungsvorrichtung Bolzen **12** auf.
Die Bolzen wurden in die Gußform zur Herstellung der Verbindngsvorrichtung integriert. Die Bolzen sind an der Außenseite, wie in **Fig. 3b** dargestellt, so abgeflacht, daß ihre Außenseite gemeinsam mit der Außenseite **11** dem Auflagekopf **1** eine Flucht bilden.
Neben den Sternbolzen an dem Verbindungskopf sind noch Sternbolzen **13** an dem Rohr **6** angeschweißt. Die Sternbolzen des Verbindungsvorrichtung und des Rohrs befinden sich in einer Ebene.

**Fig. 2** zeigt, wie der Auflageriegel mit zwei Böden **14** belegt wird. Die Böden liegen sowohl auf dem Rohr **6** als auch auf dem Verbindungselement **1** auf. In den normierten Böden befinden sich an der Stirnseite Löcher, die über die Sternbolzen **12, 13** geschoben werden. Durch diese kraftschlüssige Verbindung erhält das Gerüst eine große Horizontalsteifigkeit.

Dadurch, daß der normierte Belag auch auf das Verbindungselement aufgelegt und mit diesem kraftschlüssig verbunden werden kann, gelingt es den Abstand zwischen dem Ständerelement **4** und dem Boden **14** zu minimieren, wodurch die Sicherheit der Arbeiter auf dem Gerüst gesteigert wird.
Ferner ist es möglich den erfindungsgemäßen Auflageriegel in seiner Länge so auszuführen, daß er eine Kombination von Modul- und Rahmengerüsten erlaubt.

## Patentansprüche

1. Verbindungsvorrichtung bestehend aus einem Auflagekopf (1) und einer Klemmvorrichtung (3) für horizontal verlaufende Gerüstelemente, die ein horizontal verlaufendes Rohr (6) aufweist mit vertikalen Ständerelementen (4), die in regelmäßigen Abständen mit Haltevorrichtungen (2) zum Einhängen und Festklemmen der horizontal verlaufenden Gerüstelemente versehen sind, dadurch gekennzeichnet, daß die Oberkante (7) des Auflagekopfs (1) auf einer Ebene mit der Oberkante (8) des damit verbundenen Rohrs (6) liegt und daß der Auflagekopf (1) Bolzen (12) zur kraftschlüssigen Verbindung mit darüber einhängbaren Belägen (14) aufweist.

2. Verbindungsvorrichtung nach Anspruch 1, dadurch gekennzeichnet, daß sich die Elemente (12) zur kraftschlüssigen Verbindung rechts und links der Außenseite des Auflagekopfs (1) befinden.

3. Verbindungsvorrichtung nach Anspruch 2, dadurch gekennzeichnet, daß die Bolzen (12) an ihrer Außenseite so abgeflacht und so in dem Auflagekopf (1) integriert sind, daß die jeweilige Außenseite der Bolzen die jeweilige Außenseite (11) des Auflagekopfs nicht überragt.

4. Verbindungsvorrichtung nach Anspruch 3, dadurch gekennzeichnet, daß der Auflagekopf (1) in der Draufsicht die Grundform eines stumpfen Keils hat.

5. Verbindungsvorrichtung nach Anspruch 4, dadurch gekennzeichnet, daß die Außenseiten des stumpfen Keils bezogen auf die Mittelachse jeweils einen Winkel von ≤ 22,5° bilden.

6. Verbindungsvorrichtung nach Ansprüchen 1-5, dadurch gekennzeichnet, daß die Bolzen (12) mit dem Auflagekopf (1) ein Gußteil bilden.

7. Verbindungsvorrichtung nach Ansprüchen 1-6, dadurch gekennzeichnet, daß die Klemmvorrichtung (3) ein Keil ist.

8. Auflageriegel, bestehend aus einem Rohr (6) mit jeweils einer Verbindungsvorrichtung gemäß den Ansprüchen 1-7 an jedem der beiden Enden.

9. Auflageriegel nach Anspruch 8, dadurch gekennzeichnet, daß das Rohr (6) rechteckig ist.

10. Auflageriegel nach Ansprüchen 8-9, dadurch gekennzeichnet, daß die Verbindungsvorrichtung (1) an dem Rohr (6) angeschraubt, angenietet oder angeschweißt ist.

11. Auflageriegel nach Ansprüchen 8-10, dadurch gekennzeichnet, daß an dem Rohr (6) weitere Bolzen (13) zur kraftschlüssigen Verbindung zwischen dem Rohr (6) und dem darauf auflegbaren Belag (14) angebracht sind.

12. Auflageriegel nach Anspruch 11, dadurch gekennzeichnet, daß die Bolzen (13) den Querschnitt eines vierstrahligen Sterns aufweisen.

13. Verwendung des Auflageriegels nach den Ansprüchen 8-12 als Teil eines Gerüstsystems.

14. Verwendung der Verbindungsvorrichtung nach den Ansprüchen 1-7 als Teil eines Gerüstsystems.

15. Verwendung nach Anspruch 12 oder 13, dadurch gekennzeichnet, daß das Gerüstsystem ein Modulgerüst ist.

## Claims

1. A connecting device consisting of a bearing head (1) and a clamping device (3) for horizontally extending scaffolding elements comprising a horizontally extending tube (6) and having vertical post elements (4) provided with regularly spaced holding means (2) for suspending and clamping the horizontally extending scaffolding elements, characterized in that the top edge (7) of the bearing head (1) is in plane with the top edge (8) of the tube (6) attached thereto, and that the bearing head (1) has bolts (12) for a non-positive connection with overlying elements (14) suspendable thereover.

2. The connecting device of claim 1, characterized in that the elements (12) for obtaining a non-positive connection are situated on the right and left of the exterior surface of the bearing head (1).

3. The connecting device of claim 2, characterized in that the bolts (12) are flattened at their exterior surface and integrated in the bearing head (1) in such a way that the respective exterior surface of the bolts will not protrude over the respective exterior surface (11) of the bearing head.

4. The connecting device of claim 3, characterized in that the bearing head (1) in top view has the basic shape of a blunt wedge.

5. The connecting device of claim 4, characterized in that the exterior surfaces of said blunt wedge in each case form an angle of ≤ 22.5°, relative to the central axis.

6. The connecting device according to claims 1-5, characterized in that the bolts (12) form a cast part together with the bearing head (1).

7. The connecting device according to claims 1-6, characterized in that the clamping device (3) is a wedge.

8. A bearing bar consisting of a tube (6) having a connecting device according to claims 1-7 at each of its two ends.

9. The bearing bar of claim 8, characterized in that the tube (6) is rectangular.

10. The bearing bar according to claims 8-9, characterized in that the connecting device (1) is screwed, riveted or welded to the tube (6).

11. The bearing bar according to claims 8-10, characterized in that the tube (6) has additional bolts (13) attached to it for a non-positive connection between the tube (6) and the overlying element (14) which may be placed thereon.

12. The bearing bar according to claim 11, characterized in that the bolts (13) have the cross-section of a four-armed star.

13. Use of the bearing bar according to claims 8-12 as part of a scaffolding system.

14. Use of the connecting device according to claims 1-7 as part of a scaffolding system.

15. The use according to claim 12 or 13, characterized in that the scaffolding system is a modular scaffolding.

## Revendications

1. Dispositif de liaison constitué d'une tête de pose (1) et d'un dispositif de serrage (3) pour des éléments d'échafaudage s'étendant à l'horizontale, qui comprennent un tube (6) s'étendant à l'horizontale, pour la liaison à des éléments verticaux de montants (4) qui sont dotés à distances régulières de dispositifs de retenue (2) pour suspendre et serrer les éléments d'échafaudage s'étendant à l'horizontale, caractérisé en ce que le bord supérieur (7) de la tête de pose (1) est située dans le même plan que le bord supérieur (8) du tube (6) qui lui est relié, et en ce que la tête de pose (1) présente des tiges (12) pour la liaison en correspondance mécanique à des passerelles (14) pouvant être posées par dessus.

2. Dispositif de liaison selon la revendication 1, caractérisé en ce que les éléments (12) pour la liaison en correspondance mécanique sont situés à droite et à gauche du côté extérieur de la tête de pose (1).

3. Dispositif de liaison selon la revendication 2, caractérisé en ce que sur leur côté extérieur, les tiges (12) sont aplaties et intégrées dans la tête de pose (1) de telle sorte que le côté extérieur de chaque tige ne déborde pas du coté extérieur (11) correspondant de la tête de pose.

4. Dispositif de liaison selon la revendication 3, caractérisé en ce que, vue en plan, la tête de pose (1) présente la forme fondamentale d'un biseau tronqué.

5. Dispositif de liaison selon la revendication 4, caractérisé en ce que chaque côté extérieur du biseau tronqué forme par rapport à l'axe central un angle ≤ 22,5°.

6. Dispositif de liaison selon les revendications 1 à 5, caractérisé en ce que les tiges (12) forment une pièce coulée d'un seul tenant avec la tête de pose (1).

7. Dispositif de liaison selon les revendications 1 à 6, caractérisé en ce que le dispositif de serrage (3) est une clavette.

8. Verrou de pose constitué d'un tube (6) présentant à chacune de ses deux extrémités un dispositif de liaison selon les revendications 1 à 7.

9. Verrou de pose selon la revendication 8, caractérisé en ce que le tube de (6) est rectangulaire.

10. Verrou de pose selon les revendications 8 à 9, caractérisé en ce que le dispositif de liaison (1) est vissé, riveté ou soudé sur le tube (6).

11. Verrou de pose selon les revendications 8 à 10, caractérisé en ce que d'autres tiges (13) sont prévues sur le tube (6) pour la liaison en correspondance mécanique entre le tube (6) et la passerelle (14) qui peut y être posée.

12. Verrou de pose selon la revendication 11, caractérisé en ce que les tiges (13) présentent la section transversale d'une étoile à quatre branches.

13. Utilisation du verrou de pose selon les revendications 8 à 12 comme partie d'un système d'échafaudage.

14. Utilisation du dispositif de liaison selon les revendications 1 à 7 comme partie d'un système d'échafaudage.

15. Utilisation selon les revendications 12 ou 13, caractérisée en ce que le système d'échafaudage est un échafaudage modulaire.
